# EUROPÄISCHE PATENTANMELDUNG

(11) **EP 4 510 112 A1**
(43) Veröffentlichungstag der Anmeldung: **19.02.2025**
(21) Anmeldenummer: 24191031.4
(22) Anmeldetag: 26.07.2024
(51) Int. Cl.: G09F 7/08

(54) **SCHILDERHALTER MIT SCHILD**

(30) Priorität: 03.08.2023 DE 102023120655
(71) Anmelder: thyssenkrupp Marine Systems GmbH, 24143 Kiel (DE); thyssenkrupp AG, 45143 Essen (DE)
(72) Erfinder: Aslan, Erdogan, 24148 Kiel (DE)
(74) Vertreter: thyssenkrupp Intellectual Property GmbH

(57) **Zusammenfassung**

Die vorliegende Erfindung betrifft ein System aus einem Schilderhalter 10 und einem Schild 20, wobei das Schild 20 eine Anzeigeseite und eine Rückseite aufweist, wobei der Schilderhalter 10 eine erste Anlehnfläche aufweist, wobei die erste Anlehnfläche zur Anordnung der Rückseite des Schildes 20 ausgebildet ist, dadurch gekennzeichnet, dass der Schilderhalter 10 über die erste Anlehnfläche hinausragende Laschen 12 aufweist, wobei das Schild 20 Ausnehmungen 22 zur Aufnahme der Laschen 12 aufweist.

## Beschreibung

Die Erfindung betrifft einen Schilderhalter zur Halterung von Schildern.

Beispielsweise in einem Unterseeboot werden viele Schilder angebracht. Dazu werden Schilderhalter im Unterseeboot eingebaut und dann die Schilder an den Schilderhaltern montiert. Hierzu weisen die Schilderhalter üblicherweise Gewindebohrungen auf, sodass die Schilder festgeschraubt werden können. Diese Art der Montage ist jedoch zeitaufwändig.

Aus der US 1 596 206 A ist ein Identifikationsmarker bekannt.

Aus der US 1 537 321 A ist ein Monogrammschild bekannt.

Aufgabe der Erfindung ist es, ein System aus einem Schilderhalter und einem Schild bereitzustellen, welches eine leichtere und schnellere Montage ermöglicht.

Gelöst wird diese Aufgabe durch ein System aus einem Schilderhalter und einem Schild mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße System besteht aus einem Schilderhalter und einem Schild. Der Schilderhalter dient zum permanenten Einbau, beispielsweise in eine Maschine oder in ein Unterseeboot. Das Schild kann dann später einfach getauscht werden. Beispielsweise können und werden Leitungen und Ventile mit solchen Schildern versehen, um anzuzeigen, was im Inneren ist, oder was zum Beispiel ein Ventil bewirkt. Solche Schilder werden üblicherweise aus Resopal oder Metall, insbesondere Edelstahl, gefertigt und die Beschriftung eingraviert, um eine dauerhafte Beschriftung zu garantieren. Das Schild weist eine Anzeigeseite und eine Rückseite auf. Die Anzeigeseite ist die sichtbare Seite, die insbesondere eine Beschriftung trägt. Die Rückseite ist die Seite, welche zum Schilderhalter weist und daher nicht sichtbar ist. Der Schilderhalter weist wenigstens eine erste Anlehnfläche auf. Die erste Anlehnfläche ist zur Anordnung der Rückseite des Schildes ausgebildet. Die Rückseite und die Anlehnfläche stehen somit in Berührung und weisen bevorzugt die gleiche geometrische Form auf.

Erfindungsgemäß weist der Schilderhalter über die erste Anlehnfläche hinausragende Laschen auf. Das Schild weist Ausnehmungen zur Aufnahme der Laschen auf. Dieses hat eine Reihe von Vorteilen. Zum einen ist die Montage selber einfacher, da nicht mehr geschraubt werden muss, sondern nur die Laschen verbogen werden müssen, was nicht nur einfacher und schneller geht, sondern durch den Verzicht auf die zusätzlichen Schrauben die Komplexität deutlich reduziert. Zum anderen kann der Schilderhalter selber dünner ausfallen, da der Schilderhalter nicht dick genug für ein Gewinde sein muss. Hierdurch kann Gewicht gespart werden, was insbesondere für die Anwendung in einem Unterseeboot sehr vorteilhaft ist. Will man zusätzlich keine Befestigungsmittel über das Schild hinausstehen haben, so muss bei einer Verschraubung das Schild dick genug sein, um einen Schraubenkopf versenken zu können. Außerdem wird auch die Bruchgefahr beim starken Anzug des Schraubenkopfes an den Versenkungen aufgehoben. Auch in diesem Fall kann diese Dicke und damit das Gewicht bei dem Schild vermieden werden.

In einer weiteren Ausführungsform der Erfindung sind die Ausnehmungen schräg und die Rückseite weist keine Ausnehmung auf. Das bedeutet, dass das Schild auf der Rückseite die volle Fläche aufweist. Die Ausnehmung beginnt somit auf der Seitenfläche und wird bis oben zur Anzeigeseite kontinuierlich größer. Würde die Ausnehmung beispielsweise im 45 ° Winkel verlaufen und exakt an der Rückseite beginnen, so wäre die Ausnehmung an der Anzeigeseite so groß, wie das Schild dick ist. Für andere Winkel ergeben sich entsprechend andere Verhältnisse zwischen Dicke und Größe der Ausnehmung.

In einer weiteren Ausführungsform der Erfindung weist die Lasche an der der ersten Anlehnfläche gegenüberliegenden Seite eine Abschrägung auf. Nach dem Umbiegen der der Lasche in die Ausnehmung würde die Lasche eine aus dem Schild ragende Kante bilden, was durch die Abschrägung vermeiden werden kann.

In einer weiteren Ausführungsform der Erfindung sind die Schräge der Ausnehmung und die Abschrägung der Lasche so gewählt, dass die Abschrägung der Lasche nach dem Umbiegen in die Ausnehmung parallel zur Anzeigeseite verläuft. Insbesondere ist der Winkel der Schräge der Ausnehmung und der Winkel der Abschrägung der Lasche gleich groß.

In einer weiteren Ausführungsform der Erfindung weist der Schilderhalter eine Dicke von 0,5 bis 0,9 mm auf. Bei geschraubten Schildern ist eine Dicke von wenigstens 2 mm üblich, um ausreichend Gewinde zu haben. Somit können 50 bis 75 % Gewicht gespart werden.

In einer weiteren Ausführungsform der Erfindung weist der Schilderhalter wenigstens vier Laschen auf. Vier Laschen haben sich als allgemein ausreichend erwiesen und zum Tausch des Schildes müssen nur zwei Laschen wieder aufgebogen werden. Bei sehr langen Schildern (Länge zu Breite Verhältnis über 3) können sechs oder mehr Laschen sinnvoll sein.

In einer weiteren Ausführungsform der Erfindung weisen die Laschen eine Länge von 3 bis 5 mm auf. Dieses hat sich insbesondere für Schilder mit einer Dicke von 0,5 bis 2,5 mm als sinnvoll herausgestellt.

In einer weiteren Ausführungsform der Erfindung weisen die Laschen eine Breite von 6 bis 10 mm auf. Dieses ermöglicht zum einen ein einfaches Verbiegen der Lasche und gewährleistet eine Ausreichende Stabilisierung des Schildes.

In einer weiteren Ausführungsform der Erfindung weist der Schilderhalter eine zweite Anlehnfläche auf. Es können somit zwei Schilder an dem Schilderhalter befestigt werden. Natürlich sind auch weitere Anlehnflächen möglich, um beispielsweise acht oder zehn Schilder auf einem Schilderhalter montieren zu können.

In einer weiteren Ausführungsform weist die Erfindung ein Verfahren zur Herstellung eines erfindungsgemäßen Schildes auf. Die Anzeigeseite wird mit einer Graviermaschine beschriftet. Dieses ist üblich und führt zu einer sehr dauerhaften Beschriftung. Die Ausnehmungen werden ebenfalls mit der Graviermaschine erzeugt. Da somit die Beschriftung wie auch die Ausnehmungen die gleichen Werkzeugspuren aufweisen ist dem so erzeugten Gegenstand das Verfahren unmittelbar ansehbar. Der Vorteil des Verfahrens ist, dass ein einziger Bearbeitungsschritt ausreicht und nicht wie früher, beispielsweise Bohrungen getrennt erstellt werden müssen.

Nachfolgend ist das erfindungsgemäße System anhand eines in den Zeichnungen dargestellten Ausführungsbeispielen näher erläutert.
Fig. 1 erstes Beispiel, Aufsicht und Querschnitt
Fig. 2 erstes Beispiel, perspektivische Ansicht
Fig. 3 Schild
Fig. 4 Lasche nicht umgebogen
Fig. 5 Lasche umgebogen
Fig. 6 zweites Beispiel, Aufsicht
Fig. 7 zweites Beispiel, Querschnitt
Fig. 8 zweites Beispiel, perspektivische Ansicht

Gleiche Teile sind im Folgenden in den verschiedenen Beispielen mit gleichen Bezugszeichen versehen, um das Prinzip dadurch zu verdeutlichen.

Fig. 1 ist ein erstes Ausführungsbeispiel gezeigt. In Fig. 1 ist der Schilderhalter 10 mit aufgelegtem Schild 20, aber noch nicht umgebogenen Laschen 12 gezeigt. Dadurch sind die Ausnehmungen 22 des Schildes 20 erkennbar. Die Laschen 12 ragen über die Anlehnfläche des Schilderhalters 10 und somit über das Schild 20 hinaus.

In Fig. 2 ist nur der Schilderhalter 10 zu sehen. In der Vergrößerung ist die Lasche 12 besser zu erkennen, insbesondere die Abschrägung der Lasche 12 von der Unterseite.

In Fig. 3 ist nur das Schild 20 mit einer Vergrößerung der Ausnehmung 22 gezeigt. Insbesondere ist die schräge Form der Ausnehmung 22 mit einem 45 ° Winkel zu erkennen.

Fig. 4 zeigt die unverbogene Lasche 12 im Querschnitt und in der perspektivischen Ansicht. Gut erkennbar ist die schräge Form der Ausnehmung 22 sowie die Abschrägung der Lasche 12.

Fig. 5 zeigt die Lasche aus Fig. 4 nach dem Umbiegen. Nun ist zum einen zu erkennen, wie gut sich die Lasche 12 in die Ausnehmung 22 anschmiegt. Außerdem ist zu sehen, dass durch die Abschrägung der Lasche 12 im gleichen Winkel wie die schräge Form der Ausnehmung 22 die Lasche 12 nicht nennenswert sich über das Schild 20 erhebt, vor allem keine scharfe Kante exponiert.

In Fig. 6, Fig. 7 und Fig. 8 ist ein zweites Beispiel gezeigt, bei welchem der Schilderhalter 10 zwei Anlehnflächen aufweist und somit zwei Schilder 20 aufnehmen kann. Insbesondere wichtig ist dabei, dass die beiden oberen Laschen 12 für das untere und kleinere Schild 20 durch einen U-förmigen Schnitt in einfacher Form aus den Schilderhalter 10 erzeugt werden können.

### Bezugszeichen

- 10: Schilderhalter
- 12: Lasche
- 20: Schild
- 22: Ausnehmung

## Patentansprüche

1. System aus einem Schilderhalter (10) und einem Schild (20), wobei das Schild (20) eine Anzeigeseite und eine Rückseite aufweist, wobei der Schilderhalter (10) eine erste Anlehnfläche aufweist, wobei die erste Anlehnfläche zur Anordnung der Rückseite des Schildes (20) ausgebildet ist, **dadurch gekennzeichnet, dass** der Schilderhalter (10) über die erste Anlehnfläche hinausragende Laschen (12) aufweist, wobei das Schild (20) Ausnehmungen (22) zur Aufnahme der Laschen (12) aufweist.

2. System nach Anspruch 1, **dadurch gekennzeichnet, dass** die Ausnehmungen (22) schräg sind, wobei die Rückseite keine Ausnehmung (22) aufweist.

3. System nach einem der vorstehenden Ansprüche, **dadurch gekennzeichnet, dass** die Lasche (12) an der der ersten Anlehnfläche gegenüberliegenden Seite eine Abschrägung aufweist.

4. System nach Anspruch 2 in Verbindung mit Anspruch 3, **dadurch gekennzeichnet, dass** die Schräge der Ausnehmung (22) und die Abschrägung der Lasche (12) so gewählt sind, dass die Abschrägung der Lasche (12) nach dem Umbiegen in die Ausnehmung (22) parallel zur Anzeigeseite verläuft.

5. System nach einem der vorstehenden Ansprüche, **dadurch gekennzeichnet, dass** der Schilderhalter (10) eine Dicke von 0,5 bis 0,9 mm aufweist.

6. System nach einem der vorstehenden Ansprüche, **dadurch gekennzeichnet, dass** der Schilderhalter (10) wenigstens vier Laschen (12) aufweist.

7. System nach einem der vorstehenden Ansprüche, **dadurch gekennzeichnet, dass** die Laschen (12) eine Länge von 3 bis 5 mm aufweisen.

8. System nach einem der vorstehenden Ansprüche, **dadurch gekennzeichnet, dass** die Laschen (12) eine Breite von 6 bis 10 mm aufweisen.

9. System nach einem der vorstehenden Ansprüche, **dadurch gekennzeichnet, dass** der Schilderhalter (10) eine zweite Anlehnfläche aufweist.

10. Verfahren zur Herstellung eines Schildes (20) nach einem der vorstehenden Ansprüche, **dadurch gekennzeichnet, dass** die Anzeigeseite mit einer Graviermaschine beschriftet wird, wobei die Ausnehmungen (22) mit der Graviermaschine erzeugt werden.
